# EUROPÄISCHE PATENTANMELDUNG

(11) **EP 4 528 939 A1**
(43) Veröffentlichungstag der Anmeldung: **26.03.2025**
(21) Anmeldenummer: 24198894.8
(22) Anmeldetag: 06.09.2024
(51) Int. Cl.: H01R 13/506, H01R 13/58, H01R 43/18, B25B 5/00, B23P 21/00, H01R 13/52, H01R 43/00

(54) **VORRICHTUNG UND VERFAHREN ZUM VERBINDEN EINER ABDECKKAPPE MIT EINEM STECKVERBINDERGEHÄUSE UND VERFAHREN DAFÜR**

(30) Priorität: 20.09.2023 DE 102023125484
(71) Anmelder: MD Elektronik GmbH, 84478 Waldkraiburg (DE)
(72) Erfinder: Schober, Rudolf, 83134 Prutting (DE)

(57) **Zusammenfassung**

Die vorliegende Erfindung umfasst eine Vorrichtung (1) zum Verbinden einer zumindest zwei Rastlaschen (3.1; 3.2) aufweisenden Abdeckkappe (2), mit einem Steckverbindergehäuse (4). Die Vorrichtung (1) weist einen Grundkörper (5), mit einem Aufnahmebereich (6) zur Aufnahme der Abdeckkappe (2), und zumindest zwei Fixierungseinheiten (7.1; 7.2), die an dem Grundkörper (5) angeordnet sind auf. Die Fixierungseinheiten (7.1; 7.2) sind zwischen einer Fixierungsposition und einer Freigabeposition bewegbar. Die Fixierungseinheiten (7.1; 7.2) weisen jeweils einen Halteabschnitt (8.1; 8.2) auf, der in eine der Rastlaschen (3.1; 3.2) der Abdeckkappe (2) einbringbar und in der Fixierungsposition innerhalb des Aufnahmebereichs (6) angeordnet ist. Die Halteabschnitte (8.1; 8.2) weisen einen Halteabschnittsabstand (9) auf, der in der Fixierungsposition kleiner ist als ein Rastlaschenabstand (10) den die Rastlaschen (3.1; 3.2) zueinander aufweisen. Die Fixierungseinheiten (7.1; 7.2) weisen jeweils einen an den Halteabschnitt (8.1; 8.2) angrenzenden Einführabschnitt (11.1; 11.2) auf. Die Einführabschnitte (11.1; 11.2) weisen einen Einführabschnittsabstand (12) auf, der in der Fixierungsposition in einem an die Halteabschnitte (8.1; 8.2) angrenzenden Bereich kleiner und an einem dem Halteabschnitten (8.1; 8.2) abgewandten Ende (13) der Einführabschnitte (11.1; 11.2) größer ist als der Rastlaschenabstand (10). In der Freigabeposition ist der Halteabschnittsabstand (9) größer als der Rastlaschenabstand (10). Weiterhin umfasst die vorliegende Erfindung ein Verfahren zur Befestigung der Abdeckkappe (2) an einem Steckverbindergehäuse (4) mit einer erfindungsgemäßen Vorrichtung (1).

## Beschreibung

### Technisches Gebiet

Die Erfindung betrifft eine Vorrichtung und ein Verfahren zum Verbinden einer Abdeckkappe mit einem Steckverbindergehäuse für Steckverbinder von Signalleitungen.

### Stand der Technik

Die Herstellung von Steckverbindersystemen ist in der Regel mit einem komplexen Ablauf verschiedenster Bearbeitungsschritte verbunden. Sowohl die Herstellung der einzelnen Komponenten, die für das jeweilige Steckverbindersystem benötigt werden, als auch die Montage der einzelnen Komponenten zu einem vollständigen Steckverbindersystem kann eine Vielzahl von Prozessschritten erfordern. Um eine hohe und gleichbleibende Fertigungsqualität sicherzustellen, sind daher Prozessabläufe, die einen hohen Automatisierungsgrad aufweisen, wünschenswert. Die Automatisierung von Prozessabläufen erhöht jedoch häufig auch die Komplexität des Herstellungsablaufes beziehungsweise der Maschinen und Werkzeuge, die zur Durchführung des Prozesses benötigt werden. Dies kann im Einzelfall dazu führen, dass trotz des Bestrebens eine hohe Automatisierungsrate zu erreichen, einzelne Prozessschritte weiterhin manuell oder nur teilautomatisiert durchgeführt werden, um den Herstellungs- beziehungsweise Montageprozess des Steckverbindersystems wirtschaftlich zu halten. Insbesondere bei vergleichsweise einfachen Komponenten, wie zum Beispiel Abdeckelementen, die in der Regel nur aufgesteckt oder angebracht werden, wird häufig auf eine manuelle oder nur teilautomatisierte Montage zurückgegriffen.

Die Veröffentlichung DE 10 2015 002 832 A1 offenbart ein Verfahren zur Montage eines Winkelsteckverbinders mit einem Steckverbindergehäuse, das einen gewinkelten Durchgangskanal zur Aufnahme von unter einem Winkel zueinander verlaufenden Leiterbauteilen aufweist, wobei ein von der einen Seite in den Durchgangskanal eingebrachtes erstes Leiterbauteil im inneren des Durchgangskanals kraft- und/oder formschlüssig mit einem von der anderen Seite in den Durchgangskanal eingebrachten zweiten Leiterbauteil verbunden wird.

Die Veröffentlichung US 3 698 058 A offenbart ein Werkzeug für die Installation von geflanschten röhrenförmigen Drahtklemmen an einer Drahtleitung. Das Werkzeug umfasst eine Vielzahl von Fingerelementen, die schwenkbar um eine hohle zentrale Druckstange montiert sind, so dass sie sich bei der Anwendung von axialem Druck radial zur Stange hin schließen. Es sind Mittel zum Aufbringen eines axialen Drucks vorgesehen, wobei eine Drahtklemme zwischen den Fingern und der Druckstange eingeklemmt wird. Wenn der Druck erhöht wird, üben die Finger und die Stange entgegengesetzte axiale Kräfte auf die Klemme aus, die ausreichen, um die zylindrische Klemmenwand nach innen zu verformen und so den Draht an der Klemme zu sichern.

Die Veröffentlichung DE 10 2020 132 855 A1 offenbart eine Montagevorrichtung für einen Steckverbinder, der ein Steckergehäuse, eine hülsenförmige Schraubkappe, die wenigstens einen rotationsasymmetrischen Kappenkonturabschnitt aufweist, eine vom Steckergehäuse und der Schraubkappe gebildete Gewindepaarung und eine durch die Schraubkappe in das Steckergehäuse eingesetzte längliche Leitung aufweist, umfasst. Eine Steckeraufnahme zum drehfesten Halten des Steckergehäuses und eine Befestigungsvorrichtung zum Festschrauben der Schraubkappe an dem Steckergehäuse vorgesehen ist und die Befestigungsvorrichtung eine drehbewegliche Kappenaufnahme zum Ergreifen der Schraubkappe umfasst.

### Beschreibung der Erfindung

Es ist daher eine Aufgabe der vorliegenden Erfindung eine Vorrichtung bereitzustellen, die ein automatisiertes Anordnen von Abdeckkappen an Steckverbindern ermöglicht und einen nur geringen Komplexitätsgrad aufweist. Darüber hinaus ist es eine Aufgabe der Erfindung ein Verfahren zum Befestigen einer Abdeckkappe an einem Steckverbindergehäuse mit einer solchen Vorrichtung bereitzustellen.

Die Aufgaben werden durch die Merkmale der unabhängigen Ansprüche für die Vorrichtung und für das Verfahren gelöst. Weitere vorteilhafte Ausführungen der Vorrichtung und des Verfahrens lassen sich den Unteransprüchen, der Beschreibung sowie den Zeichnungen entnehmen.

Eine erfindungsgemäße Vorrichtung ist zum Verbinden einer zumindest zwei Rastlaschen aufweisenden Abdeckkappe, mit einem Steckverbindergehäuse geeignet. Vorteilhafterweise weist das Steckverbindergehäuse zumindest zwei Rastmittel auf, die mit den Rastlaschen der Abdeckkappe verbindbar sind, um die Abdeckkappe an dem Steckverbindergehäuse zu befestigen. Weiterhin kann die Abdeckkappe eine Abdeckseite aufweisen, die von einer Seitenwand, insbesondere kragenförmig, umschlossen wird. Es ist besonders bevorzugt, dass die Rastlaschen in der Seitenwand, insbesondere gegenüberliegend, angeordnet sind. Die erfindungsgemäße Vorrichtung weist einen Grundkörper, mit einem Aufnahmebereich zur Aufnahme der Abdeckkappe auf. Vorzugsweise weist der Aufnahmebereich eine Grundfläche und eine die Grundfläche umgebende Wandung auf. Bevorzugt weist der Aufnahmebereich einen Innendurchmesser auf, der größer ist als ein Außendurchmesser der Abdeckkappe. Der Aufnahmebereich kann beispielsweise als Vertiefung in dem Grundkörper vorgesehen sein. Weiterhin weist die erfindungsgemäße Vorrichtung zumindest zwei Fixierungseinheiten auf. Die Fixierungseinheiten sind an dem Grundkörper angeordnet. Vorzugsweise entspricht die Anzahl der Fixierungseinheiten der Anzahl der Rastlaschen der Abdeckkappe. Die Fixierungseinheiten sind zwischen einer Fixierungsposition und einer Freigabeposition bewegbar. Vorzugsweise sind die Fixierungseinheiten senkrecht zu einer Fügeachse bewegbar. Besonders bevorzugt bewegen sich die Fixierungseinheiten bei einer Bewegung aus der Fixierungsposition in die Freigabeposition von der Fügeachse weg. Die Fixierungseinheiten weisen jeweils einen Halteabschnitt auf, der in eine der Rastlaschen der Abdeckkappe einbringbar und in der Fixierungsposition innerhalb des Aufnahmebereichs angeordnet ist. Vorzugsweise sind die Halteabschnitte der Fixierungseinheiten der jeweils anderen Fixierungseinheit zugewandt angeordnet. Die Halteabschnitte weisen einen Halteabschnittsabstand auf, der in der Fixierungsposition kleiner ist als ein Rastlaschenabstand den die Rastlaschen zueinander aufweisen. Die Fixierungseinheiten weisen jeweils einen an den Halteabschnitt angrenzenden Einführabschnitt auf. Die Einführabschnitte können ebenfalls teilweise in die Rastlaschen einbringbar sein. Vorzugsweise erstreckt sich der jeweilige Einführabschnitt parallel zur Fügeachse von dem Halteabschnitt, an den der jeweilige Einführabschnitt angrenzt, weg. Weiterhin ist bevorzugt, dass der Halteabschnitt und der Einführabschnitt einer Fixierungseinheit einstückig und materialeinheitlich ausgebildet sind. Die Einführabschnitte weisen einen Einführabschnittsabstand auf, der in der Fixierungsposition in einem an die Halteabschnitte angrenzenden Bereich kleiner als der Rastlaschenabstand ist. An einem dem Halteabschnitten abgewandten Ende der Einführungsabschnitte ist der Einführabschnittsabstand größer als der Rastlaschenabstand. Das den Halteabschnitten abgewandte Ende ist vorzugsweise auch dem Aufnahmebereich abgewandt. In der Freigabeposition ist der Halteabschnittsabstand größer als der Rastlaschenabstand.

Die erfindungsgemäße Vorrichtung stellt ein einfaches Werkzeug zur Verbindung einer Abdeckkappe mit einem Steckverbindergehäuse bereit, dass darüber hinaus in einem vollautomatisierten Prozess anwendbar ist. Mithilfe der beweglichen Fixierungseinheiten kann eine in dem Aufnahmebereich angeordnete Abdeckkappe auf einfache Weise befestigt und somit definiert in einem Produktionsprozess gehandhabt werden. Durch die Halteabschnitte und die Einführabschnitte der Fixierelemente kann darüber hinaus eine einfache und prozesssichere Verbindung mit dem Steckverbindergehäuse gewährleistet werden.

Unter einem Halteabschnittsabstand kann in diesem Zusammenhang ein kürzester Abstand verstanden werden, den die Halteabschnitte der beiden Fixierungseinheiten entlang einer Ebene, die senkrecht zur Fügeachse angeordnet ist, zueinander aufweisen. Der Halteabschnittsabstand kann entlang der Fügeachse unterschiedlich sein.

Unter einem Einführabschnittsabstand kann ein kürzester Abstand verstanden werden, den die Einführabschnitte der Fixierungseinheiten entlang einer Ebene, die senkrecht zur Fügeachse angeordnet ist, zueinander aufweisen. Der Einführabschnittsabstand kann entlang der Fügeachse unterschiedlich sein.

Unter einem Rastlaschenabstand kann ein kürzester Abstand der Rastlaschen zueinander verstanden werden, wobei sich die Rastlaschen bevorzugt parallel zueinander und parallel zur Fügeachse erstrecken.

Unter einer Fügeachse kann eine gedachte Achse verstanden werden, entlang derer die Abdeckkappe relativ zum Steckverbindergehäuse bewegt wird, um die Abdeckkappe mit dem Steckverbindergehäuse zu verbinden.

Die Fixierungseinheiten können jeweils über ein Federelement an dem Grundkörper angeordnet sein, das die Fixierungseinheit in die Fixierungsposition vorspannt. Die Kraft, die durch die Vorspannung des Federelements erzeugt wird, wirkt vorzugsweise senkrecht zur Fügeachse und besonders bevorzugt auf die Fügeachse zu.

Der Einführabschnittsabstand kann von dem an die Halteabschnitte angrenzenden Bereich zu dem den Halteabschnitten abgewandten Ende stetig, insbesondere linear, zunehmen. Durch den zunehmenden Einführabschnittsabstand, den die Einführabschnitte mit zunehmendem Abstand zu dem jeweiligen Halteabschnitt, an den diese angrenzen, aufweisen, kann eine Art Schräge oder Rampe an zumindest einem der Einführabschnitte, besonders bevorzugt an beiden Einführabschnitten, ausgebildet werden, die sowohl zur Positionierung der Abdeckkappe in dem Aufnahmebereich als auch zur Verbindung des Steckverbindergehäuses mit der Abdeckkappe genutzt werden kann.

Die Halteabschnitte können an einem dem Aufnahmebereich zugewandten Ende einen kleineren Halteabschnittsabstand aufweisen als in einem an die Einführabschnitte angrenzenden Bereich. Der Halteabschnittsabstand kann mit zunehmendem Abstand zum Aufnahmebereich, insbesondere linear, zunehmen, sodass auch an zumindest einem der Halteabschnitte, vorzugsweise an beiden Halteabschnitten, eine Schräge oder Rampe ausgebildet wird.

Die Einführabschnitte und/oder die Halteabschnitte können in einer Hauptebene angeordnet sein. Die Hauptebene ist vorzugsweise parallel zur Fügeachse angeordnet. Es ist besonders bevorzugt, dass die Fügeachse auf der Hauptebene angeordnet ist.

Die Halteabschnitte und/oder die Einführabschnitte können sich senkrecht von einer Stirnfläche des Aufnahmebereichs wegerstrecken. Sofern die Fixierungseinheiten auf einer Hauptebene angeordnet sind, ist es bevorzugt, dass die Hauptebene senkrecht zur Grundfläche des Aufnahmebereichs angeordnet ist.

Der Grundkörper kann in dem Aufnahmebereich eine Durchführungsöffnung zum Durchführen einer Signalleitung aufweisen. Die Durchführungsöffnung erstreckt sich vorzugsweise parallel zur Fügeachse von einer Stirnseite des Grundkörpers zu einer Rückseite des Grundkörpers. Vorzugsweise ist der Aufnahmebereich an der Stirnseite des Grundkörpers angeordnet. Weiterhin kann die Durchführungsöffnung sowohl über die Stirnseite als auch über die Rückseite des Grundkörpers zugänglich sein.

Die Durchführungsöffnung kann zumindest abschnittsweise zwischen den Fixierungseinheiten angeordnet sein. Vorzugsweise ist die Durchführungsöffnung in der Hauptebene mit den Fixierungseinheiten angeordnet. Weiterhin kann die Durchführungsöffnung mittig zwischen den Fixierungseinheiten angeordnet sein. Hierbei ist besonders bevorzugt, dass die Fixierungseinheiten spiegelsymmetrisch zur Durchführungsöffnung angeordnet sind. Die Symmetrieebene verläuft in diesem Fall vorzugsweise senkrecht zur Hauptebene.

Die Durchführungsöffnung kann über eine Grundkörperseitenwand des Grundkörpers zugänglich sein. Die Grundkörperseitenwand kann die Rückseite des Grundkörpers mit der Stirnseite des Grundkörpers verbinden. Vorzugsweise ist der Aufnahmebereich und/oder die Durchführungsöffnung an die Grundkörperseitenwand angrenzend angeordnet.

Der Aufnahmebereich kann zumindest abschnittsweise komplementär zu einer Außenkontur der Abdeckkappe ausgebildet sein.

Neben der erfindungsgemäßen Vorrichtung betrifft die Erfindung auch ein Verfahren zur Befestigung der Abdeckkappe an dem Steckverbindergehäuse mit der erfindungsgemäßen Vorrichtung. Das erfindungsgemäße Verfahren umfasst die Schritte: Anordnen der Abdeckkappe im Aufnahmebereich; Einführen der Fixierungseinheiten in die Rastlaschen, vorzugsweise über eine Außenwand der Abdeckkappe, durch das Bewegen der Fixierungseinheiten in die Fixierungsposition; Positionieren der Abdeckkappe auf der Fügeachse. Ausrichten und Positionieren des Steckverbindergehäuses auf der Fügeachse; Bewegen des Steckverbindergehäuses relativ zur Abdeckkappe und Verbinden von Rastmitteln des Steckverbindergehäuses mit den Rastlaschen der Abdeckkappe. Während des Schrittes des Verbindens übt das Steckverbindergehäuse auf die Fixierungseinheiten eine Kraft aus, die die Fixierungseinheiten in die Freigabeposition bewegt und die Halteabschnitte aus den Rastlaschen entfernt. Das Steckverbindergehäuse kann sowohl auf den Einführabschnitt als auch auf den Halteabschnitt die Kraft ausüben. Weiterhin kann das Steckverbindergehäuse im Verlauf des Schrittes des Verbindens zuerst die Kraft auf den Einführabschnitt und im Anschluss die Kraft auf den Halteabschnitt ausüben. Vorzugsweise weist das Steckverbindergehäuse einen Außendurchmesser auf, der kleiner ist als ein Innendurchmesser der Abdeckkappe. Weiterhin ist es bevorzugt, dass der Außendurchmesser des Steckverbindergehäuses größer ist als ein Einführabschnittsabstand und/oder Halteabschnittsabstand, den die Fixierungseinheiten in der Fixierungsposition aufweisen. Auf diese Weise geben die Fixierungseinheiten die Rastlaschen frei, sodass die Rastmittel des Steckverbindergehäuses mit den Rastlaschen der Abdeckkappe verbunden werden können.

Das erfindungsgemäße Verfahren kann einen Schritt des Einführens einer Signalleitung in eine Durchführungsöffnung des Grundkörpers aufweisen. Der Schritt des Einführens kann sowohl vor als auch nach dem Schritt des Anordnens erfolgen. Die Signalleitung wird vorzugsweise von der Rückseite zur Stirnseite des Grundkörpers in die Durchführungsöffnung eingeführt.

Weiterhin kann das erfindungsgemäße Verfahren einen Schritt des Durchführens einer Signalleitung durch eine Leitungsöffnung der Abdeckkappe erfolgen. Der Schritt des Durchführens kann vor oder nach dem Schritt des Anordnens und vor oder nach dem Schritt des Einführens erfolgen. Vorzugsweise wird die Signalleitung an einer dem Aufnahmebereich zugewandten Seite der Abdeckkappe durch die Leitungsöffnung durchgeführt. Weiterhin ist bevorzugt, dass die Leitungsöffnung nach dem Schritt des Anordnens in Deckung zur Durchführungsöffnung angeordnet ist.

Vor dem Schritt des Einschiebens kann eine Leitungsdichtung zwischen dem Steckverbindergehäuse und der Abdeckkappe angeordnet werden. Bevorzugt ist die Leitungsdichtung ringförmig ausgebildet. Weiterhin ist bevorzugt, dass die Leitungsdichtung auf die Signalleitung aufgeschoben wird.

Während des Schrittes des Einführens können die Halteabschnitte in den Rastlaschen angeordnet werden. Vorzugsweise werden die Halteabschnitte über eine Außenwand in die Rastlaschen eingeführt. Darüber hinaus ist es bevorzugt, dass die Einführabschnitte abschnittsweise in den Rastlaschen angeordnet werden.

Vor dem Schritt des Anordnens kann ein Schritt des Auslenkens der Fixierungseinheiten aus der Fixierposition in die Freigabeposition erfolgen. Der Schritt des Auslenkens kann sowohl durch einen Aktuator erfolgen, der die Fixierungseinheiten in die Freigabeposition bewegt, als auch durch eine Bewegung der Abdeckkappe entlang der Fügeachse, sodass die Abdeckkappe, die die Fixierungseinheiten mit einer Kraft beaufschlagt, über die die Fixierungseinheiten in die Freigabeposition ausgelenkt werden.

Darüber hinaus sind weitere Vorteile und Merkmale der vorliegenden Erfindung aus der folgenden Beschreibung bevorzugter Ausführungsformen ersichtlich. Die dort und oben beschriebenen Merkmale können alleinstehend oder in Kombination umgesetzt werden, insofern sich die Merkmale nicht widersprechen. Die folgende Beschreibung der bevorzugten Ausführungsformen erfolgt dabei unter Bezugnahme auf die begleitenden Zeichnungen. Dabei zeigen:
- Figuren 1 und 2: dreidimensionale Ansichten einer Ausführungsform einer erfindungsgemäßen Vorrichtung; und
- Figuren 3 bis 8: eine Ausführungsform eines erfindungsgemäßen Verfahrens mit der Ausführungsform der Vorrichtung gemäß den Figuren 1 und 2 in mehreren Prozessschritten.

Figur 1 zeigt eine dreidimensionale Darstellung einer Ausführungsform erfindungsgemäßen Vorrichtung 1 einer Abdeckkappe 2 mit zwei Rastlaschen 3.1; 3.2 mit einem Steckverbindergehäuse 4. Die erfindungsgemäße Vorrichtung 1 ist mit der Abdeckkappe 2 und dem Steckverbindergehäuse 4 in einer Explosivansicht dargestellt. Die erfindungsgemäße Vorrichtung1 weist Grundkörper 5 auf, wobei dem Betrachter eine Stirnseite 29 des Grundkörpers 5 zugewandt ist. Der Grundkörper 5 umfasst einen Aufnahmebereich 6 in dem die Abdeckkappe 2 angeordnet werden kann. Um zu ermöglichen, dass die erfindungsgemäße Vorrichtung 1 auch bei Prozessen verwendbar ist, bei denen vor oder während dem Verbinden der Abdeckkappe 2 mit dem Steckverbindergehäuse eine Signalleitung in dem Steckverbindergehäuse 4 angeordnet wird, weist der Grundkörper 5 eine Durchführungsöffnung 17 auf. Die Durchführungsöffnung erstreckt sich von der Stirnseite 29 zu einer Rückseite 30 des Grundkörpers 5. Die Durchführungsöffnung 17 ist seitlich über eine Grundkörperseitenwand 19 zugänglich, sodass eine Signalleitung auch seitlich in die Durchführungsöffnung 17 eingebracht werden kann. Die Grundkörperseitenwand 19 verbindet die Stirnseite 29 mit der Rückseite 30. Am Grundkörper 5 sind zwei Fixierungseinheiten 7.1; 7.2 befestigt. Die Fixierungseinheiten 7.1; 7.2 sind zwischen einer Fixierungsposition und einer Freigabeposition bewegbar. In der gezeigten Darstellung befinden sich die Fixierungseinheiten 7.1; 7.2 in der Fixierungsposition. In der Fixierungsposition sind die Fixierungseinheiten 7.1; 7.2 innerhalb des Aufnahmebereichs 6 angeordnet. In der vorliegenden Ausführungsform sind die Fixierungseinheiten 7.1; 7.2 in der Freigabeposition außerhalb des Aufnahmebereichs 6 angeordnet. Weiterhin ist die Durchgangsöffnung 17 mittig zwischen den Fixierungseinheiten 7.1; 7.2 angeordnet.

Figur 2 zeigt eine weitere dreidimensionale Darstellung der Ausführungsform nach Fig. 1 der erfindungsgemäßen Vorrichtung 1, wobei dem Betrachter die Rückseite 30 des Grundkörpers 5 zugewandt ist. Die Fixierungseinheiten 7.1; 7.2 sind an der Rückseite 30 des Grundkörpers 5 montiert. Um sicherzustellen, dass die Fixierungseinheiten 7.1; 7.2 in die Fixierungsposition vorgespannt werden, sind die Fixierungseinheiten 7.1; 7.2 jeweils über ein Federelement 14.1; 14.2 mit dem Grundkörper 5 verbunden. In der vorliegenden Ausführungsform sind die Federelemente 14.1; 14.2 als Blattfedern ausgebildet.

Figur 3 zeigt eine schematische Ansicht einer erfindungsgemäßen Vorrichtung 1 gemäß der Ausführungsform nach den Figuren 1 und 2, wobei dem Betrachter die Grundkörperseitenwand 19 zugewandt ist. Die Fixierungseinheiten 7.1; 7.2 sind in der Fixierungsposition angeordnet. Die Fixierungseinheiten sind senkrecht zur Fügeachse 21 und jeweils von der Fügeachse 21 weg in die Freigabeposition bewegbar. Der Aufnahmebereich 6 wird durch eine Grundfläche 16 und eine die Grundfläche 16 teilweise umgebende Wandung 27 definiert. Die Wandung 27 ist dabei teilweise komplementär zu einer Außenkontur 20 der Abdeckkappe 2 ausgebildet. Die Fixierungseinheiten 7.1; 7.2 erstrecken sich durch Ausnehmungen in der Wandung 27 in den Aufnahmebereich 6 hinein. Zur Wahrung der Übersicht ist die Wandung 27 im Bereich der Fixierungseinheiten 7.1; 7.2 nicht dargestellt. In der gezeigten Ansicht wird ein vorbereitender Prozessschritt für ein erfindungsgemäßes Verfahren gezeigt, bei dem die Abdeckkappe 2 auf einer Fügeachse 21 positioniert wird. Die Fügeachse 21 verläuft senkrecht zur Stirnseite 29 des Grundkörpers 5 und durch die Durchführungsöffnung 17. Die Abdeckkappe 2 wird dabei derart angeordnet, dass eine Abdeckseite 25 der Abdeckkappe 2 dem Aufnahmebereich 6 zugewandt angeordnet wird. Weiterhin wird eine in der Abdeckseite 25 angeordnete Leitungsöffnung 23 fluchtend mit Durchführungsöffnung 17 angeordnet. Die Rastlaschen 3.1; 3.2, die in der vorliegenden Ausführungsform der Abdeckkappe 2 in einer Seitenwand 26 gegenüberliegend zueinander angeordnet sind, werden auf einer Ebene mit den Fixierungseinheiten 7.1; 7.2 positioniert.

Die Fixierungseinheiten 7.1; 7.2 weisen jeweils einen Halteabschnitt 8.1; 8.2 und einen an den jeweiligen Halteabschnitt 8.1; 8.3 angrenzenden Einführabschnitt 11.1; 11.2 auf. In der Fixierungsposition weisen die Halteabschnitte 8.1; 8.2 einen Halteabschnittsabstand 9 auf, der kleiner ist als ein Rastlaschenabstand 10, den die Rastlaschen 3.1; 3.2 zueinander aufweisen. In der vorliegenden Ausführungsform der erfindungsgemäßen Vorrichtung 1 nimmt der Halteabschnittsabstand 9 von einem den Aufnahmebereich 6 zugewandten Ende 15.1; 15.2 Richtung Einführabschnitte 11.1; 11.2 linear zu bleibt jedoch stets kleiner als der Rastlaschenabstand 10. Auf diese Weise bilden beide Halteabschnitte 8.1; 8.2 einander zugewandte Schrägen aus. Die Einführabschnitte 11.1, 11.2 sind in einem Einführabschnittsabstand 12 angeordnet, der in einem an die Halteabschnitte 8.1; 8.2 angrenzenden Bereich kleiner als der Rastlaschenabstand 10 und an einem den Halteabschnitten 8.1; 8.2 abgewandten Ende 13.1; 13.2 größer ist als der Rastlaschenabstand 10. Der Einführabschnittsabstand 12 nimmt ebenfalls linear in Richtung den Halteabschnitten 8.1; 8.2 linear zu, so dass auch zwischen den Einführabschnitten 11.1; 11.2 Schrägen ausgebildet werden, die jedoch einen größeren Winkel einschließen als die Schrägen der Halteabschnitte 8.1; 8.2.

Figur 4 zeigt die erfindungsgemäße Vorrichtung 1 während des Schrittes des Anordnens der Abdeckkappe 2 im Aufnahmebereich 6. Hierzu wird die Abdeckkappe 2 entlang der Fügeachse 21 in Richtung Aufnahmebereich 6 bewegt. Bei der Bewegung der Abdeckkappe 2 in Richtung Aufnahmebereich schlägt die Abdeckkappe 2 zuerst an die Einführabschnitte 11.1; 11.2 an und schiebt dabei die Fixierungseinheiten 7.1; 7.2 aus der Fixierungsposition. Sobald die Einführabschnitte 11.1; 11.2 einen Einführabschnittsabstand 12 aufweisen, der größer ist als ein Außendurchmesser der Abdeckkappe 2, gelangt die Abdeckkappe 2 zwischen die Halteabschnitte 8.1; 8.2. Die Abdeckkappe 2 schiebt die Fixierungseinheiten 7.1; 7.2 in die Freigabeposition und wird in dem Aufnahmebereich angeordnet.

Figur 5 zeigt die erfindungsgemäße Vorrichtung 1 mit einer Abdeckkappe 2, die im Aufnahmebereich 6 angeordnet ist. Die Rastlaschen 3.1; 3.2 sind fluchtend mit den Fixierungseinheiten 7.1; 7.2 angeordnet, so dass die vorgespannten Fixierungseinheiten 7.1; 7.2 in einem nicht gezeigten Prozessschritt zurück in die Fixierungsposition bewegt haben. Entsprechend ragen die Halteabschnitte 8.1; 8.2 und teilweise die Einführabschnitte 11.1; 11.2 durch die Rastlaschen 3.1; 3.2 hindurch. Die Fixierungseinheiten 7.1; 7.2 fixieren somit die Abdeckkappe 2 in dem Aufnahmebereich 6. Die Leitungsöffnung 23 ist hierbei fluchtend zur Durchführungsöffnung 17 angeordnet.

Figur 6 zeigt die erfindungsgemäße Vorrichtung 1 während des Schrittes des Einführens einer Signalleitung 18. Die Fixierungseinheiten 7.1; 7.2 befinden sich in der Fixierungsposition und fixieren die Abdeckkappe 2 in dem Aufnahmebereich 6. Die Signalleitung 18 wird über die Rückseite 30 des Grundkörpers 5 durch die Durchführungsöffnung 17 und die Leitungsöffnung 23 durchgeführt.

Figur 7 zeigt einen Schritt des Ausrichtens und Positionierens des Steckverbindergehäuses 4 Auf der Fügeachse 21. Das Steckverbindergehäuse 4 weist Rastmittel 22.1; 22.2 auf, die in einer Ebene zu den Rastlaschen 3.1; 3.2 angeordnet werden. Weiterhin wird auf die Signalleitung 18 ein Leitungsdichtung 24 aufgeschoben und zwischen das Steckverbindergehäuse 4 und der Abdeckkappe 2 positioniert. Im Anschluss an dem Schritt des Ausrichtens erfolgt ein nicht gezeigter Schritt des Bewegens des Steckverbindergehäuses 4 relativ zur Abdeckkappe 2, bei dem das Steckverbindergehäuse 4 auf die Abdeckkappe 2 zubewegt wird. Hierbei wird das Steckverbindergehäuse 4 in die Abdeckkappe 2 eingeführt, da das Steckverbindergehäuse 4 einen Außendurchmesser 28 aufweist, der kleiner ist als der Rastlaschenabstand 10. Die Leitungsdichtung 24 schiebt sich hierbei in das Steckverbindergehäuse 4 hinein. Während des Schrittes des Bewegens schlägt das Steckverbindergehäuse 4 zuerst an den Einführabschnitten 11.1; 11.2, die teilweise durch die Rastlaschen 3.1; 3.2 hindurch ragen und im Anschluss an die Halteabschnitte 8.1; 8.2 an und schiebt diese somit aus der Fixierungsposition und somit aus den Rastlaschen 3.1; 3.2 heraus. Im Anschluss erfolgt der Schritt des Verbindens, indem die Rastmittel 22.1; 22.2 mit den Rastlaschen 3.1; 3.2 der Abdeckkappe verbunden werden.

Figur 8 zeigt die erfindungsgemäße Vorrichtung 1 nach dem Schritt des Bewegens des Steckverbindergehäuses 4 relativ zur Abdeckkappe 2 und nach dem Schritt des Verbindens. Die Fixierungseinheiten 7.1; 7.2 werden durch die Rastmittel 22.1; 22.2 in der Freigabeposition gehalten, so dass das Steckverbindergehäuse 4 und die mit dem Steckverbindergehäuse 4 verbundene Abdeckkappe 2 aus der Vorrichtung entnommen werden können.

### BEZUGSZEICHENLISTE

- 1: Vorrichtung
- 2: Abdeckkappe
- 3: Rastlaschen
- 4: Steckverbindergehäuse
- 5: Grundkörper
- 6: Aufnahmebereich
- 7: Fixierungseinheiten
- 8: Halteabschnitt
- 9: Halteabschnittsabstand
- 10: Rastlaschenabstand
- 11: Einführabschnitte
- 12: Einführabschnittsabstand
- 13: Halteabschnitten abgewandtes Ende
- 14: Federelement
- 15: Aufnahmebereich zugewandtes Ende
- 16: Grundfläche
- 17: Durchführungsöffnung
- 18: Signalleitung
- 19: Grundkörperseitenwand
- 20: Außenkontur
- 21: Fügeachse
- 22: Rastmittel
- 23: Leitungsöffnung
- 24: Leitungsdichtung
- 25: Abdeckseite
- 26: Seitenwand
- 27: Wandung
- 28: Gehäuseaußendurchmesser
- 29: Stirnseite
- 30: Rückseite

## Patentansprüche

1. Vorrichtung (1) zum Verbinden einer zumindest zwei Rastlaschen (3.1; 3.2) aufweisenden Abdeckkappe (2), mit einem Steckverbindergehäuse (4), aufweisend
einen Grundkörper (5), mit einem Aufnahmebereich (6) zur Aufnahme der Abdeckkappe (2), und
zumindest zwei Fixierungseinheiten (7.1; 7.2), die an dem Grundkörper (5) angeordnet sind, wobei
die Fixierungseinheiten (7.1; 7.2) zwischen einer Fixierungsposition und einer Freigabeposition bewegbar sind,
die Fixierungseinheiten (7.1; 7.2) jeweils einen Halteabschnitt (8.1; 8.2) aufweisen, der in eine der Rastlaschen (3.1; 3.2) der Abdeckkappe (2) einbringbar und in der Fixierungsposition innerhalb des Aufnahmebereichs (6) angeordnet ist,
die Halteabschnitte (8.1; 8.2) einen Halteabschnittsabstand (9) aufweisen, der in der Fixierungsposition kleiner ist als ein Rastlaschenabstand (10) den die Rastlaschen (3.1; 3.2) zueinander aufweisen,
die Fixierungseinheiten (7.1; 7.2) jeweils einen an den Halteabschnitt (8.1; 8.2) angrenzenden Einführabschnitt (11.1; 11.2) aufweisen,
die Einführabschnitte (11.1; 11.2) einen Einführabschnittsabstand (12) aufweisen, der in der Fixierungsposition in einem an die Halteabschnitte (8.1; 8.2) angrenzenden Bereich kleiner und an einem dem Halteabschnitten (8.1; 8.2) abgewandten Ende (13.1; 13.2) der Einführabschnitte (11.1; 11.2) größer ist als der Rastlaschenabstand (10), und
in der Freigabeposition der Halteabschnittsabstand (9) größer ist als der Rastlaschenabstand (10).

2. Vorrichtung (1) nach dem vorhergehenden Anspruch, wobei die Fixierungseinheiten (7.1; 7.2) jeweils über ein Federelement (14.1; 14.2) an dem Grundkörper (5) angeordnet sind, das die Fixierungseinheit (7.1; 7.2) in die Fixierungsposition vorspannt.

3. Vorrichtung (1) nach einem der vorhergehenden Ansprüche, wobei der Einführabschnittsabstand (12) von dem an die Halteabschnitte (8.1; 8.2) angrenzenden Bereich zu dem den Halteabschnitten (8.1; 8.2) abgewandten Ende (13.1; 13.2) stetig zunimmt.

4. Vorrichtung (1) nach einem der vorhergehenden Ansprüche, wobei die Halteabschnitte (8.1; 8.2) an einem dem Aufnahmebereich (6) zugewandten Ende (15.1; 15.2) einen kleineren Halteabschnittsabstand (9) aufweisen als in einem an die Einführabschnitte (11.1; 11.2) angrenzenden Bereich.

5. Vorrichtung (1) nach einem der vorhergehenden Ansprüche, wobei die Einführabschnitte (11.1; 11.2) und/oder die Halteabschnitte (8.1; 8.2) in einer Hauptebene angeordnet sind.

6. Vorrichtung (1) nach einem der vorhergehenden Ansprüche, wobei sich die Halteabschnitte (8.1; 8.2) und/oder die Einführabschnitte (11.1; 11.2) senkrecht von einer Grundfläche (16) des Aufnahmebereichs (6) wegerstrecken.

7. Vorrichtung (1) gemäß einem der vorhergehenden Ansprüche, wobei der Grundkörper (5) in dem Aufnahmebereich (6) eine Durchführungsöffnung (17) zum Durchführen einer Signalleitung (18) aufweist.

8. Vorrichtung (1) gemäß dem vorhergehenden Anspruch, wobei die Durchführungsöffnung (17) zumindest abschnittsweise zwischen den Fixierungseinheiten (7.1; 7.2) angeordnet ist.

9. Vorrichtung (1) gemäß einem der Ansprüche 7 oder 8, wobei die Durchführungsöffnung (17) über eine Grundkörperseitenwand (19) zugänglich ist.

10. Vorrichtung (1) nach einem der vorhergehenden Ansprüche, wobei der Aufnahmebereich (6) zumindest abschnittsweise komplementär zu einer Außenkontur (20) der Abdeckkappe (2) ausgebildet ist.

11. Verfahren zur Befestigung einer Abdeckkappe (2) an einem Steckverbindergehäuse (4) mit einer Vorrichtung (1) gemäß den Ansprüchen 1 bis 10, umfassend die Schritte:
Anordnen der Abdeckkappe (2) im Aufnahmebereich (6);
Einführen der Fixierungseinheiten (7.1; 7.2) in die Rastlaschen (3.1; 3.2) durch das Bewegen der Fixierungseinheiten (7.1; 7.2) in die Fixierungsposition;
Positionieren der Abdeckkappe (2) auf einer Fügeachse Ausrichten des Steckverbindergehäuses (4) auf der Fügeachse;
Bewegen des Steckverbindergehäuses (4) relativ zur Abdeckkappe (2) und
Verbinden von Rastmitteln (21.1; 21.2) des Steckverbindergehäuses (4) mit den Rastlaschen (3.1; 3.2) der Abdeckkappe (2);
wobei während des Schrittes des Verbindens das Steckverbindergehäuse (4) auf die Fixierungseinheiten (7.1; 7.2) eine Kraft ausübt, die die Fixierungseinheiten (7.1; 7.2) in die Freigabeposition bewegt und die Halteabschnitte (8.1; 8.2) aus den Rastlaschen (3.1; 3.2) entfernt.

12. Verfahren nach dem vorhergehenden Anspruch, mit einem Schritt des Einführens einer Signalleitung (18) in eine Durchführungsöffnung (17) des Grundkörpers (5).

13. Verfahren nach Anspruch 12, mit einem Schritt des Durchführens der Signalleitung (18) durch eine Leitungsöffnung (23) der Abdeckkappe (2) erfolgt.

14. Verfahren nach einem der Ansprüche 11 bis 13, wobei vor dem Schritt des Einschiebens eine Leitungsdichtung (24) zwischen dem Steckverbindergehäuse (4) und der Abdeckkappe (2) angeordnet wird.

15. Verfahren nach einem der Ansprüche 11 bis 14, wobei während des Schrittes des Einführens die Halteabschnitte (8.1; 8.2) in den Rastlaschen (3.1; 3.2) angeordnet werden.

16. Verfahren nach einem der Ansprüche 11 bis 15, wobei vor dem Schritt des Anordnens ein Schritt des Auslenkens der Fixierungseinheiten (7.1; 7.2) aus der Fixierposition in die Freigabeposition erfolgt.
